# EUROPÄISCHE PATENTSCHRIFT

(11) **EP 0 678 379 B1**
(45) Veröffentlichungstag und Bekanntmachung des Hinweises auf die Patenterteilung: **03.06.1998**
(21) Anmeldenummer: 95104787.7
(22) Anmeldetag: 31.03.1995
(51) Int. Cl.: B41C 1/10

(54) **Schichtförmiger Druckzylinder**
Printing cylinder with laminate
Cylindre d'impression à couches stratifiées

(30) Priorität: 15.04.1994 DE 4413236
(43) Veröffentlichungstag der Anmeldung: 25.10.1995
(73) Patentinhaber: Heidelberger Druckmaschinen Aktiengesellschaft, D-69115 Heidelberg (DE)
(72) Erfinder: Rodi, Anton, D-69181 Leimen (DE)
(74) Vertreter: Fey, Hans-Jürgen

(56) Entgegenhaltungen:
- EP-A- 0 264 604

## Beschreibung

Die Erfindung betrifft einen wiederbeschreibbaren Druckzylinder für eine Druckmaschine, insbesondere Offset-Druckmaschine, der beim Drucken mit erhitzter Druckfarbe benetzt wird und diese vorzugsweise vollständig auf einen Bedruckstoff überträgt.

Unter einem "wiederbeschreibbaren" Druckzylinder ist eine Druckform zu verstehen, die während des Druckvorgangs durch entsprechende Ansteuerung mit dem jeweils gewünschten Sujet versehen werden kann. Auf diese Art und Weise ist es möglich, daß ein bestimmtes, soeben gedrucktes Sujet während der Drehbewegung des Druckzylinders verändert wird, so daß bei einem erneuten Kontakt einer bestimmten Stelle des Druckzylinders mit dem Bedruckstoff beispielsweise ein anderes Druckbild erzeugt wird. Da es für die Erfindung nicht entscheidend ist, auf welche Art und Weise das Wiederbeschreiben erfolgt, soll hierauf im Detail nicht eingegangen werden. Wichtig bei derartigen wiederbeschreibbaren Druckzylindern ist, daß die Druckfarbe vorzugsweise vollständig beim Drucken auf den Bedruckstoff (beispielsweise Papier) übertragen wird, damit beim nachfolgenden Drucken ein sauberes Druckbild entsteht und nicht durch Reste des zuvor erfolgten Drucks Qualitätseinbußen aufweist.

Der Erfindung liegt daher die Aufgabe zugrunde, einen wiederbeschreibbaren Druckzylinder der eingangs genannten Art zu schaffen, der einen einfachen Aufbau besitzt und ein optimales Drucken gestattet.

Diese Aufgabe wird erfindungsgemäß dadurch gelöst, daß die Mantelfläche des Druckzylinders im wesentlichen beziehungsweise mindestens zwei Schichten aufweist, nämlich eine Außenschicht geringer Wärmekapazität und eine sich daran anschließende Innenschicht hoher Wärmekapazität. Sinn dieser beiden Schichten ist es, daß die Druckfarbe von der Übertragung auf die Mantelfläche des Druckzylinders bis zur Abgabe auf das Druckpapier ihren flüssigen, druckfähigen Zustand erhält, ohne daß der Druckzylinder beheizt wird. Aufgrund der Außenschicht geringer Wärmekapazität nimmt diese -vorzugsweise sehr dünne Außenschicht- die erhitzte Druckfarbe auf, wobei die Schicht aufgrund ihrer geringen Wärmekapazität eine entsprechend hohe Temperatur annimmt, die ausreichend hoch ist, um ein Erstarren der Druckfarbe auf ihrem Weg zum Bedruckstoff zu verhindern. Die Schicht geringer Wärmekapazität besteht somit aus einem Material guter Wärmeleitfähigkeit (guter Wärmeleiter). Die sich an die Außenschicht anschließende Innenschicht mit hoher Wärmekapazität stellt eine thermische Isolationsschicht dar; sie ist also ein schlechter Wärmeleiter. Dies führt dazu, daß die mittels der erhitzten Druckfarbe zugeführte Wärmemenge im Bereich der Außenschicht verbleibt und nicht an weitere Teile des Druckzylinders abfließt. Es kommt somit nicht zu einem sehr schnellen Abkühlen, wodurch verhindert ist, daß die Druckfarbe erstarrt. Erfolgt die Übertragung der Druckfarbe auf dem Bedruckstoff, so stellt sich ein thermischer Abschreckeffekt ein, da der Bedruckstoff eine geringere Temperatur, beispielsweise Raumtemperatur, aufweist, wodurch die Farbe erstarrt und vollständig auf den Bedruckstoff übertragen wird. Ein Wiederanschmelzen von Farbe aufgrund entsprechend hoher Temperatur der Mantelfläche des Druckzylinders ist bei der erfindungsgemäßen Ausgestaltung verhindert, so daß ein sehr sauberer Druck erfolgen kann.

Die Erfindung betrifft ferner ein Verfahren zum Drucken mit einem wiederbeschreibbaren Druckzylinder einer Druckmaschine, insbesondere eine Druckmaschine mit Polymerfarben, wobei erhitzte Druckfarbe mit einer Temperatur T₄ auf die unbeheizte Mantelfläche des Druckzylinders übertragen wird und dabei auf dem Weg zum Bedruckstoff eine Temperatur T₂ beibehält, die oberhalb der Erstarrungstemperatur der Druckfarbe liegt, wobei dann die Farbe beim übertragen auf den eine niedrigere Temperatur T₃ als die Temperatur T₂ aufweisenden Bedruckstoff erstarrt und wobei die Mantelfläche auf ihrem Weg zwischen der Farbabgabe und erneuter Farbannahme eine Temperatur T₁ aufweist, die kleiner als die Temperatur T₂ ist.

Die Zeichnung veranschaulicht die Erfindung anhand eines Ausführungsbeispiels und zwar zeigt:
- Fig. 1: eine schematische Darstellung des prinzipiellen Aufbaus und
- Fig. 2: eine Detailansicht des Bereichs Z in Figur 1.

Die Figur 1 zeigt einen Druckzylinder 1, dem ein Farbabgabeelement 2 zugeordnet ist, das erhitzte Druckfarbe 3 auf die Mantelfläche 4 -entsprechend dem zu druckenden Sujetaufbringt. Bei dem Druckzylinder 1 handelt es sich um einen wiederbeschreibbaren Druckzylinder, das heißt, das mit ihm zu erzeugende Druckbild kann während der Rotation des Druckzylinders 1 permanent verändert werden. Dies erfolgt vorzugsweise aufgrund elektronischer Ansteuerung oder nach anderen Wiederbeschreibe-Prinzipien.

Die Druckfarbe 3 weist im Bereich des Farbabgabeelements 2 eine Temperatur T₄ auf. Wird sie auf die Mantelfläche 4 des Druckzylinders 1 übertragen, so nimmt die Druckfarbe 3 und damit auch die Mantelfläche 4 eine Temperatur T₂ an, wobei die Temperatur T₄ ≥ T₂ ist. Auf dem Wege zu einem Bedruckstoff 5, beispielsweise einen Papierbogen, behält die Druckfarbe 3 die Temperatur T₂ in etwa bei, wobei die Temperatur T₂ derart hoch ist, daß es nicht zum Erstarren der Druckfarbe 3 kommt. Wird anschließend zum Drucken die Druckfarbe 3 auf den Bedruckstoff 5 übertragen, so erstarrt die Druckfarbe 3. Dies erfolgt, weil der Bedruckstoff 5 eine Temperatur T₃ aufweist, die kleiner als die Temperatur T₂ ist. Vorzugsweise handelt es sich bei der Temperatur T₃ um die Raumtemperatur. Beim Berühren der die Temperatur T₂ aufweisenden Druckfarbe mit dem Bedruckstoff 5 erfolgt somit ein Abschreckeffekt.

Es wird davon ausgegangen, daß im Zuge der weiteren Drehung des Druckzylinders 1 nunmehr keine Druckfarbe 3 mehr auf der Mantelfläche 4 vorhanden ist. Sollten -in Abweichung davondennoch geringfügige Reste vorhanden sein, so können diese mittels einer in der Figur 1 nicht dargestellten Reinigungseinrichtung entfernt werden, die möglicherweise eine Temperaturerhöhung der Mantelfläche 4 im Reinigungsbereich erzeugt, um die Farbreste anzuschmelzen und abzutragen. Ohne Reinigungsvorrichtung ist davon auszugehen, daß die Mantelfläche 4 in dem erwähnten, zwischen der Farbabgabe und einer erneuten Farbannahme liegenden Bereich eine Temperatur T₁ aufweist, die ungefähr so groß wie die Temperatur T₃ ist. Sollte eine Reinigungseinrichtung vorgesehen sein, so könnte die Temperatur T₁ auch etwas größer als die Temperatur T₃ sein.

Der zuvor erwähnte Prozeß wiederholt sich dann, das heißt, die gedanklich betrachtete Stelle des Druckzylinders 1 wird erneut wieder mit Druckfarbe 3 benetzt, die die Temperatur T₄ aufweist usw.

Die Figur 2 zeigt, daß der Druckzylinder 1 zwei Schichten 6 und 7 aufweist, wobei die Schicht 6 eine Außenschicht 8 mit geringer Wärmekapazität und die Schicht 7 eine Innenschicht 9 mit hoher Wärmekapazität bildet. Unter der Wärmekapazität der Schichten versteht man das Verhältnis einer zugeführten Wärmemenge zur erzielten Erwärmung. Mithin handelt es sich bei der Außenschicht 8 um eine Schicht mit hoher Wärmeleitfähigkeit und bei der Innenschicht 9 um eine thermische Isolationsschicht. Aufgrund dieser erfindungsgemäßen Ausgestaltung des Druckzylinders 1 ist sichergestellt, daß die Druckfarbe 3 beim Transport zum Bedruckstoff 5 flüssig bleibt und beim Drucken dann aufgrund des erwähnten Abschreckeffekts erstarrt und im wesentlichen vollständig auf den Bedruckstoff 5 übertragen wird. Da bei der erfindungsgemäßen Ausgestaltung keine Heizeinrichtung am Druckzylinder 1 vorgesehen sein muß, ergibt sich eine sehr einfache und preisgünstige Bauform.

Zusätzlich wird die Wärmeabgabe auf Bereiche höherer Temperaturen beschränkt und Zusatzerwärmung in anderen Zonen vermieden.

## Patentansprüche

1. Wiederbeschreibbarer Druckzylinder für eine Druckmaschine, insbesondere Offset-Druckmaschine, der beim Drucken mit erhitzter Druckfarbe benetzt wird und diese vorzugsweise vollständig auf einen Bedruckstoff überträgt,
**dadurch gekennzeichnet**,
daß die Mantelfläche (4) des Druckzylinders (1) zwei Schichten (6, 7) aufweist, nämlich eine Außenschicht (8) geringer Wärmekapazität und eine sich daran anschließende Innenschicht (9) hoher Wärmekapazität.

2. Verfahren zum Drucken mit einem wiederbeschreibbaren Druckzylinder einer Druckmaschine, insbesondere mit einem Druckzylinder gemäß Anspruch 1,
**dadurch gekennzeichnet**,
daß erhitzte Druckfarbe (3) mit einer Temperatur T₄ auf die unbeheizte Mantelfläche (4) des Druckzylinders (1) übertragen wird und dabei auf dem Weg zum Bedruckstoff (5) eine Temperatur T₂ beibehält, die oberhalb der Erstarrungstemperatur der Druckfarbe (3) liegt, daß dann die Druckfarbe (3) beim Übertragen auf den eine niedrigere Temperatur T₃ als die Temperatur T₂ aufweisenden Bedruckstoff (5) erstarrt und daß die Mantelfläche (4) auf ihrem Weg zwischen der Farbabgabe und erneuter Farbannahme eine Temperatur T₁ aufweist, die kleiner als die Temperatur T₂ ist.

3. Wiederbeschreibbarer Druckzylinder nach Anspruch 1,
**dadurch gekennzeichnet**,
daß die Mantelfläche (4) des Druckzylinders (1) mehr als zwei Schichten aufweist.

## Claims

1. Reinscribable impression cylinder for a printing machine, particularly an offset printing machine, which impression cylinder is wetted with heated printing ink during printing and which transfers this preferably completely onto a printing material, characterized in that the outer surface (4) of the impression cylinder (1) has two layers (6, 7), namely an outer layer (8) of low heat capacity and an adjoining inner layer (9) of high heat capacity.

2. Method for printing with a reinscribable impression cylinder of a printing machine, particularly with an impression cylinder according to Claim 1, characterized in that heated printing ink (3) having a temperature T₄ is transferred onto the unheated outer surface (4) of the impression cylinder (1) and thereby acquires, on its travel to the printing material (5), a temperature T₂ which is above the congealing temperature of the printing ink (3), in that the printing ink (3) then congeals during the transfer onto the printing material (5) having a lower temperature T₃ than the temperature T₂, and in that the outer surface (4), on its travel between ink discharge and renewed ink reception, has a temperature T₁ which is lower than the temperature T₂.

3. Reinscribable impression cylinder according to Claim 1, characterized in that the outer surface (4) of the impression cylinder (1) has more than two layers.

## Revendications

1. Cylindre d'impression dit réinscriptible pour une machine à imprimer, en particulier une machine à imprimer offset, qui est mouillé d'encre d'imprimerie échauffée lors de l'impression et qui transfère cette encre de préférence complètement à un support d'impression, caractérisé en ce que la surface périphérique (4) du cylindre d'impression (1) porte deux couches (6, 7), à savoir une couche extérieure (8) de faible capacité calorifique et une couche intérieure (9) qui y fait suite de haute capacité calorifique.

2. Procédé pour imprimer avec un cylindre d'impression réinscriptible d'une machine à imprimer, en particulier avec un cylindre d'impression selon la revendication 1, caractérisé en ce qu'il comprend le transfert d'encre d'imprimerie (3) échauffée à une température T₄ à la surface périphérique (4) non chauffée du cylindre d'impression (1), la conservation par l'encre (3), sur son chemin vers un support d'impression (5), d'une température T₂ qui est supérieure à la température de solidification de l'encre (3), la solidification consécutive de l'encre (3), lors du transfert au support d'impression (5), lequel présente une température T₃ inférieure à la temperature T₂, ainsi que l'existence sur la surface périphérique (4), sur son parcours entre la délivrance de l'encre et une nouvelle réception d'encre, d'une température T₁ inférieure à la température T₂.

3. Cylindre d'impression réinscriptible selon la revendication 1, caractérisé en ce que la surface périphérique (4) du cylindre d'impression (1) porte plus de deux couches.
